# EUROPÄISCHE PATENTANMELDUNG

(11) **EP 1 630 747 A2**
(43) Veröffentlichungstag der Anmeldung: **01.03.2006**
(21) Anmeldenummer: 05405502.5
(22) Anmeldetag: 31.08.2005
(51) Int. Cl.: G07B 15/00

(54) **Verfahren und Vorrichtung zur Mauterhebung**

(30) Priorität: 31.08.2004 CH 14322004
(71) Anmelder: Fela Management AG, 8253 Diessenhofen (CH)
(72) Erfinder: Uhlmann, Jürg, 8500 Frauenfeld (CH)
(74) Vertreter: Gachnang, Hans Rudolf

(57) **Zusammenfassung**

Bei dem Verfahren zur automatischen Mauterhebung sind mehrere Maut- oder Gebührenerhebungsgebiete (Z1, Z2,... Z11) vorgesehen. Im Bereich der maut- oder gebührenpflichtigen Verkehrswege (1) sind Sender angeordnet, welche periodisch Datenpakete emittieren. Die Datenpakete umfassen einen Identifizierungscode, aus welchem das zugehörige Erhebungsgebiet (Z1, Z2,... Z11) eindeutig ableitbar ist. Mautpflichtige Fahrzeuge sind mit Erfassungsgeräten ausgerüstet, welche die Informationen von den Sendern in verschiedenen Erhebungsgebieten (Z1, Z2,... Z11) erfassen und diese Informationen in unterschiedlicher Weise entsprechend der Gebietszugehörigkeit verarbeiten.

## Beschreibung

Gegenstand der Erfindung ist ein Verfahren und eine Vorrichtung zur Mauterhebung bei Fahrzeugen gemäss den Merkmalen der unabhängigen Patentansprüche.

Sowohl die Erstellung als auch der Unterhalt eines Strassennetzes verschlingt enorme Geldsummen. Zu dessen Finanzierung können nebst Treibstoffzöllen und Steuergeldern auch Gebühren erhoben werden. Beispiele solcher Gebühren sind zeitgebundene Vignetten, objektbezogene Tunnelgebühren, streckengebundene Autobahngebühren oder leistungsabhängige Verkehrsabgaben.

Es sind verschiedene Systeme und Verfahren bekannt, mit denen eine automatische Erhebung von Gebühren möglich ist.

Ein erstes Beispiel hierfür ist das von der Firma Fela entwickelte und vertriebene schweizerische System für eine leistungsabhängige Schwerverkehrsabgabe (LSVA). Ihr unterliegen Fahrzeuge für den Warentransport mit einem Gesamtgewicht von mehr als 3.5t. Ein von einer autorisierten Werkstätte in das mautpflichtige Fahrzeug einzubauendes Fahrzeuggerät, das mit dem Fahrtenschreiber oder Tachographen gekoppelt ist, ermittelt die Fahrleistung in tkm (Tonnenkilometern). Am Fahrzeuggerät können die jeweils aktuellen Fahrzeugparameter wie z.B. Achszahl, Emissionskategorie und Gesamtgewicht eingestellt werden. Die Fahrleistungsdaten werden im Fahrzeuggerät akkumuliert und gespeichert. Monatlich werden die gespeicherten Fahrleistungsdaten mittels einer Chipkarte aus dem Fahrzeuggerät ausgelesen. Die Chipkarten können zur Abrechnung periodisch per Post an die Verwaltung eines zentralen Informatiksystems gesandt werden, in dem die relevanten Daten des Fahrzeuges und des Fahrzeughalters gespeichert sind. Alternativ können die Daten auch mittels eines Kartenlesers ausgelesen und elektronisch an das Informatiksystem übermittelt werden. Grundlage der Abrechnung ist die Fahrleistung innerhalb des Gebietes, in dem die sog. Flächenmaut Geltung hat. Beim Eintritt eines mit einem Fahrzeuggerät ausgerüsteten Fahrzeuges in das Flächenmautgebiet wird dem Fahrzeuggerät von einer an der Gebietsgrenze angeordneten DSRC-Kommunikationseinrichtung ein Aktivierungsbefehl übermittelt. Analog wird das Fahrzeuggerät beim Verlassen des Flächenmautgebietes wieder deaktiviert. Solche Kommunikationseinrichtungen sind bei jedem möglichen Grenzübergang stationiert. Alternativ kann die Aktivierung beim Grenzübertritt auch mittels eines Ortungssystems wie GPS erfolgen, wobei in diesem Fall geographische Informationen der Grenze in einem dem Fahrzeuggerät zugänglichen Speicher gespeichert sind. Auf diese Weise wird sichergestellt, dass Gebühren nur innerhalb des mautpflichtigen Gebietes erhoben werden.

Ein zweites Beispiel einer Gebührenerhebung auf Strassen ist die Streckenmaut. Dabei werden von gewissen Gruppen von Verkehrsteilnehmern (z.B. Lastwagen) für die Benutzung bestimmter Strassenabschnitte (z.B. Brücken oder Tunnels) oder bestimmter Strassennetze (z.B. Autobahnnetz) Gebühren erhoben. Es sind verschiedene Systeme und Verfahren zur Erfassung von streckengebundenen Gebühren bekannt.

So können beispielsweise an jeder Einfahrt einer gebührenpflichtigen Autobahn eine oder mehrere Ticketausgabestellen angeordnet sein. Jeder Fahrzeuglenker bezieht vor der Benutzung der Autobahn ein Papierticket aus dem Ticketautomaten. Auf dem Papierticket sind Einfahrtsort und Einfahrtszeit in Form eines maschinenlesbaren Codes, beispielsweise in Form von gestanzten Löchern, angegeben. Die Ausfahrten aus der Autobahn sind mit mehreren Zahlstellen ausgerüstet. Jede der Zahlstellen ist mit einer hebbaren Schranke versehen. An der Zahlstelle wird das Ticket in den Schlitz eines Zahlungsautomaten eingeführt, worauf der Automat entsprechend der Kennzeichnung auf dem Ticket die Benutzungsgebühr anzeigt. Sobald der geforderte Betrag bar oder mittels Kreditkarte entrichtet worden ist, wird die Schranke angehoben, sodass die Weiterfahrt möglich ist. Ein Nachteil solcher Gebühren- oder Mauterhebungssysteme liegt darin, dass für die Ticketausgaben an den Autobahneinfahrten und insbesondere für die Zahlstellen an den Ausfahrten grosse Flächen oder Stauräume erforderlich sind. Bei längeren Autobahnstrecken sind oft zusätzliche Zahlstellen direkt auf der Autobahnstrecke angeordnet. Diese benötigen enorm viel Platz. Ausserdem ist eine genügend hohe Anzahl von Ticketausgabe- und Zahlstellen erforderlich, welche selbst grosse Verkehrsströme zu Spitzenzeiten noch verarbeiten können. Mindestens ein Teil der Zahlstellen muss manuell bedient werden, da immer wieder Situationen auftreten, in denen die zur Verfügung stehenden Zahlungsmittel nicht für die Begleichung des geforderten Betrages geeignet sind. Mit anderen Worten bedeutet dies, dass die Kosten für Boden, Infrastruktur und Personal bei herkömmlichen Gebührenerhebungssystemen verhältnismässig hoch sind. Auf bestehenden Autobahnen können wegen des nicht vorhandenen Stauraums nachträglich keine Ticketausgabe- und Zahlstellen mehr errichtet werden. Ausserdem erweisen sich herkömmliche Systeme mit Ticketausgabe- und Zahlstellen als ziemlich unflexibel bei der Tarifgestaltung. Änderungen bei den Tarifen müssen bei jeder Zahlstelle einzeln vorgenommen werden. Bei der Gebührenerhebung können lediglich Personenkraftwagen von Lastkraftwagen unterschieden werden; eine feinere Unterteilung, beispielsweise nach Emissionsklasse oder nach zulässigem Gesamtgewicht, ist nicht oder nur beschränkt möglich. Eine tageszeitabhängige Gestaltung der Gebühren ist mit herkömmlichen Systemen nicht möglich, da beispielsweise längere Aufenthaltszeiten eines Fahrzeugs auf einem Rastplatz nicht korrekt erfasst werden können. Somit sind herkömmliche Systeme auch nicht in der Lage, eine tageszeitabhängige Lenkungswirkung auf den Verkehrsstrom auszuüben.
Nebst diesen manuellen Zahlstellen sind auch automatische Erfassungssysteme bekannt, bei denen an den Einfahrten und den Ausfahrten Kommunikationsgeräte angeordnet sind, die mit Fahrzeuggeräten in den mautpflichtigen Fahrzeugen kommunizieren. Alternativ oder zusätzlich kann die jeweilige Fahrzeugposition mittels eines Ortungssystems wie GPS ermittelt und mit dem Fahrzeuggerät zugänglichen, gespeicherten geographischen Daten verglichen werden, um die notwendigen Angaben für eine Gebührenerhebung zu erhalten. Die Erhebung der Maut kann beispielsweise durch Abbuchung von einem im Fahrzeuggerät gespeicherten, vorausbezahlten Guthaben erfolgen. Alternativ können die Kommunikationsgeräte auch im Fahrzeuggerät gespeicherte Informationen über das Fahrzeug und den Fahrzeughalter abfragen und an eine Verarbeitungszentrale weiterleiten. Auf diese Weise können kreditwürdigen Verkehrsteilnehmern die aufgelaufenen Gebühren periodisch in Rechnung gestellt werden.

Die Vielfalt an Mauterhebungsverfahren und -gebieten kann für Halter und Lenker von Fahrzeugen, die mehrere solcher Erhebungsgebiete befahren, umständlich und teuer sein. Insbesondere kann die Beschaffung und Installation unterschiedlicher Fahrzeuggeräte hohe Kosten verursachen. Eventuell ist der gleichzeitige Einbau und/oder Betrieb mehrerer Fahrzeuggeräte für eine automatische Gebührenerhebung in verschiedenen Gebieten technisch nicht möglich oder führt zu einer unübersichtlichen Geräteansammlung. An den Fahrzeugführer werden hohe Anforderungen gestellt, damit er die unterschiedlichen Geräte korrekt bedienen kann.

Es ist Aufgabe der vorliegenden Erfindung, ein Verfahren und eine Vorrichtung zu schaffen, die zur automatischen Mauterhebung in verschiedenen Erhebungsgebieten geeignet sind.

Diese Aufgabe wird gelöst durch ein Verfahren und eine Vorrichtung zur automatischen Mauterhebung gemäss den Merkmalen der Patentansprüche 1 und 8.

Mit dem erfindungsgemässen Verfahren und der erfindungsgemässen Vorrichtung kann eine Maut oder Gebühr (beide Begriffe werden fortan synonym behandelt) mit geringem Aufwand mittels nur eines Fahrzeuggerätes je mautpflichtigem Fahrzeug in mehreren verschiedenen Mauterhebungsgebieten und/oder mittels unterschiedlicher Mauterhebungsverfahren erhoben werden. Selbst Kombinationen unterschiedlicher Erhebungsverfahren sind möglich. So können beispielsweise innerhalb eines Flächenmautgebiets zusätzlich Abschnitte wie z.B. einer Streckenmaut oder einer objektbezogenen Abgabe unterliegende Tunnels oder Parkhäuser angeordnet sein. Die Erhebung und die Abrechnung in den einzelnen Gebieten können unabhängig voneinander mittels gleicher oder unterschiedlicher Erhebungsverfahren unter Berücksichtigung gleicher oder sich unterscheidender Erhebungsparameter durch eine oder alternativ durch mehrere Erhebungsautoritäten erfolgen.
Diese können untereinander gegenseitige Abkommen zum Verrechnen und Einziehen der Gebühren abschliessen, sodass die Rechnungsstellung an einzelne Fahrzeughalter analog zur Rechnungsstellung in der Mobiltelefonie durch jeweils nur eine Gesellschaft erfolgen kann. Grundsätzlich können einzelne Erhebungsautoritäten für die Gebührenerhebung in nur einem Teil eines Erhebungsgebietes oder im ganzen Erhebungsgebiet oder in mehreren Erhebungsgebieten zuständig sein.

Bestehende Maut- oder Gebührenerhebungsvorrichtungen können problemlos durch eine nach dem erfindungsgemässen Verfahren arbeitende Vorrichtung ergänzt oder durch diese ersetzt werden. Falls z.B. herkömmlich die Benutzung eines Parkhauses oder einer mautpflichtigen Autobahnstrecke nur mittels eines gebührenpflichtigen Tickets möglich war, können an den Ein- und Ausfahrten der gebührenpflichtigen Zone neu zusätzlich oder alternativ Kommunikationsgeräte mit einer Sende- und Empfangsvorrichtung installiert werden. Diese kommunizieren mit den Erfassungsgeräten in den Fahrzeugen. Wenn ein Fahrzeug aufgrund eines durch solche Kommunikationsgeräte vom Erfassungsgerät abgefragten gültigen Guthabens oder Kredits zur Benutzung der Zone berechtigt ist, veranlassen die Kommunikationsgeräte die automatische Öffnung der Schranken an den Ein- und Ausfahrten. Beim Verlassen der Zone veranlasst das dortige Kommunikationsgerät die Abbuchung des geschuldeten Betrags im Erfassungsgerät. Alternativ kann das Kommunikationsgerät auch eine im Erfassungsgerät gespeicherte, den Fahrzeughalter eindeutig identifizierende Vertragsnummer abfragen und Informationen über die geschuldete Gebühr zum Zwecke einer periodischen Rechnungsstellung mittels Telekommunikationseinrichtungen wie z.B. GPS an eine zentrale Datenverarbeitungsstelle des Parkhausbetreibers übermitteln.
Die herkömmliche Abrechnung mittels Ticket kann parallel weiter geführt werden.
Die Erfassungsgeräte umfassen eine vorzugsweise modular aufgebaute Steuerung bzw. Software. Parameter und Verarbeitungsroutinen für zusätzliche Erhebungsgebiete und/oder -verfahren können hinzugefügt oder bestehende Parameter und Verarbeitungsprogramme geändert oder gelöscht werden. Insbesondere können die Daten für unterschiedliche Erhebungsgebiete und/oder -verfahren unabhängig voneinander verarbeitet und gespeichert werden.

Die Erhebung kann ohne Störung des Verkehrsflusses erfolgen. Ein Anhalten oder eine deutliche Verringerung der Geschwindigkeit des Fahrzeugs ist nicht erforderlich.

Je nach Ausgestaltung der Erfindung kann z.B. zur Ermittlung von zurückgelegten Wegen in Flächenmautgebieten eine Kopplung des Fahrzeuggerätes mit dem Fahrtenschreiber bzw. Tachometer und/oder ein satellitengestütztes Positionsermittlungssystem wie z.B. das amerikanische GPS-System oder das europäische Galileo-System und/oder ein Empfänger zum Empfangen von Positionsinformationen von Mikrowellen- DSRC- (Dedicated Short Range Communicaition-) oder IR- (Infrarot-) basierten Baken entlang der Strasse vorgesehen sein.
Der fahrzeugseitige DSRC- oder IR-Empfänger ist so ausgebildet, dass er zusätzlich oder alternativ zu Informationen über die aktuelle Position des Fahrzeuges weitere Informationen empfangen kann. Insbesondere ist vorgesehen, dass der Empfänger Informationen über das Mauterhebungsgebiet, in dem er sich befindet, und/oder über die zuständige Erhebungsautorität empfangen und auswerten kann. Strassenseitige Sender können dem Fahrzeuggerät entsprechende Informationen beim Einfahren in ein Mauterhebungsgebiet und/oder während des Aufenthaltes in diesem Gebiet und/oder beim Verlassen des Gebiets mitteilen. Die von den Sendern an das Erfassungs- bzw. Fahrzeuggerät übermittelten Daten können von der Fahrtrichtung des Fahrzeuges abhängig sein. Falls solche Sender innerhalb des Mauterhebungsgebietes angeordnet sind, ist die Erhebung der Maut innerhalb des Gebietes auch dann möglich, wenn die Datenübermittlung an der Grenze des Gebietes nicht oder nicht korrekt erfolgt ist, also beispielsweise wenn der strassenseitige Sender defekt ist, wenn die Datenübermittlung durch Störquellen gestört wird, wenn das Fahrzeuggerät inaktiv ist oder wenn das Fahrzeug auf einem nicht vorgesehenen Weg in das Gebiet eintritt.
In Analogie zur Verwendung von Klammern in der Mathematik können in den Fahrzeuggeräten Module für die Datenverarbeitung, welche den Aktivitätsgebieten verschiedener Erfassungszonen entsprechen, geöffnet bzw. aktiviert und geschlossen bzw. deaktiviert werden. Verschachtelungen, bei denen mehrere Mauterfassungszonen gleichzeitig aktiv sind, sind möglich.
In einzelnen Gebieten kann die Mauterhebung auch rein auf Basis eines satellitengestützten Ortungssystems erfolgen. In diesem Fall sind in einem dem Fahrzeuggerät zugänglichen Speicher (z.B. CD oder Flash-Memory) geographische Daten zur Grenze dieser Gebiete und Daten, welche das jeweilige Gebiet oder die für dieses Gebiet zuständige Erhebungsautorität eindeutig kennzeichnen, gespeichert.

Aufgrund der Kenntnis über das oder die jeweils aktiven Gebiete kann das Fahrzeuggerät die von strassenseitigen Sendern erfassten Daten in unterschiedlicher Weise speichern und verarbeiten. Die Verarbeitungsvorschriften für die Daten der verschiedenen Mauterhebungsgebiete können im Programmspeicher des Fahrzeuggerätes modulartig gespeichert werden. Das Hinzufügen, Ändern und Löschen einzelner solcher Programmmodule ist jederzeit möglich.

Zur Verhinderung von Manipulationen durch Unbefugte kann dafür der Nachweis einer Berechtigung erforderlich sein.

Das Mauterhebungsverfahren stellt eine weitgehende Gleichbehandlung verschiedener Benutzergruppen sicher. Eine Benachteiligung einzelner Benutzergruppen, zum Beispiel von ausländischen Fahrzeugen oder von Fahrzeugen, welche die mautpflichtigen Strassen nur selten benutzen oder von Fahrzeugen anderer Erfassungsgebiete kann weitgehend ausgeschlossen werden.

Die erfindungsgemässe Mauterhebungsvorrichtung ermöglicht eine flexible Gestaltung der Tarife für die Strassenbenutzung. So kann beispielsweise ein bestimmtes Streckenmautgebiet in einzelne Abschnitte unterteilt sein, die je mit einem Markiersender ausgerüstet sind. Diese Markiersender übermitteln unter anderem Informationen über die Höhe der geltenden Gebühren an die Erfassungsgeräte in den Fahrzeugen. Die Tarife können für verschiedene Streckenabschnitte unterschiedlich und/oder abhängig von der Tageszeit und/oder von fahrzeugspezifischen Merkmalen wie Achszahl oder Emissionsklasse des Fahrzeuges sein. Die DE 10126345 A1 offenbart eine derartige Vorrichtung und ein derartiges Verfahren. Dabei wird insbesondere auf die Absätze 0030 bis 0034 verwiesen. In den Absätzen 0035 bis 0046 und 0047 bis 0057 sind Verfahren mit Vorauszahlung, und mit Kreditabrechnung im Detail beschrieben.
Die erfindungsgemässe Vorrichtung kann in verschiedenen Erfassungsgebieten mit gleichen oder unterschiedlichen Erfassungsverfahren eingesetzt werden. Dabei kann die Erhebung durch eine oder mehrere Betreibergesellschaften bzw. Erhebungsautoritäten erfolgen.

Die Mauterhebungsvorrichtung umfasst Komponenten, die autonom funktionsfähig sind. Dadurch wird sichergestellt, dass das Gesamtsystem beim Ausfall oder bei Störungen einzelner Komponenten weiter funktionsfähig bleibt.

Anhand einiger Figuren wird die Erfindung im Folgenden näher beschrieben. Dabei zeigen
- Figur 1: ein Schema eines Verkehrswegnetzes mit mehreren Mauterhebungszonen,
- Figur 2: einen Ausschnitt eines Strassennetzes mit mehreren mautpflichtigen Abschnitten in einem Gebiet mit Streckenmaut,
- Figur 3: einen Ausschnitt einer mautpflichtigen Strasse mit einem Markiersender,
- Figur 4: eine Vorderansicht eines mautpflichtigen Fahrzeuges im Bereich eines Markiersenders,
- Figur 5: eine Kommunikationsvorrichtung an einer einspurigen Ausfahrt eines mautpflichtigen Strassennetzes,
- Figur 6: eine weitere Kommunikationsvorrichtung an einer mehrspurigen Ausfahrt eines mautpflichtigen Strassennetzes oder an der Grenze eines Mautgebietes,
- Figur 7: ein Blockschema einer Kommunikationsvorrichtung,
- Figur 8: eine Ansicht eines Erfassungsgerätes,
- Figur 9: ein Blockschema eines Erfassungsgerätes,
- Figur 10: ein Abfolgeschema beim Senden von Informationen durch einen Markiersender,

Figur 1 zeigt in schematischer Darstellung ein Basisgebiet Z0, welches mehrere gebühren- oder mautpflichtige Bereiche bzw. Zonen oder Gebiete Z1, Z2,... Z11 umfasst. Ein in den Gebieten Z1, Z2,... Z11 mautpflichtiges Verkehrsweg- oder Strassennetz 1 ist durch gepunktete Linien dargestellt, welche ganz oder teilweise innerhalb einer oder mehrerer der mautpflichtigen Zonen Z1, Z2,... Z11 verlaufen. Die Art und Höhe der Gebühren sowie deren Erhebung kann in den einzelnen Gebieten Z1, Z2,... Z11 unterschiedlich sein. So kann beispielsweise im Gebiet Z1 eine Flächenmaut erhoben werden. Dabei werden alle Strassen innerhalb des Gebietes Z1 gleich behandelt. Für die Erhebung einer Maut von mautpflichtigen Fahrzeugen 15 kann z.B. deren gesamte Fahrleistung in Tonnenkilometern (tkm) innerhalb des Gebietes Z1 unabhängig von den im Gebiet Z1 befahrenen Strassen erfasst werden. Ein im Fahrzeug 15 angeordnetes Fahrzeug- oder Erfassungsgerät 13 kann für diesen Zweck wirkungsmässig mit dem Tachographen des Fahrzeuges 15 verbunden sein. Alternativ oder zusätzlich können auch eine oder mehrere fest am Fahrzeug 15 angeordnete Kameras oder Sensoren vorgesehen sein (keine Darstellung), welche dessen Relativbewegung zur ortsfesten Umwelt erfassen. Zusätzlich oder alternativ kann auch ein Navigationssystem auf Basis von Satelliten wie z.B. GPS oder Galileo zur Ermittlung der Position und/oder Geschwindigkeit und/oder der zurückgelegten Fahrstrecke des Fahrzeuges 15 genutzt werden.

Die Gebiete Z2 und Z3 können beispielsweise zur Erhebung einer Streckenmaut ausgebildet sein, wobei nur auf bestimmten ausgewählten Strassen des Strassennetzes 1 eine Maut erhoben wird, also beispielsweise auf dem Teilnetz der Autobahnen. Die Figuren 2 und 3 zeigen beispielhaft zwei Ausschnitte eines Streckenmautgebietes, wobei entlang von Strassenabschnitten 7 Markiersender 9 angeordnet sind. Die Erhebung kann in den Gebieten Z2 und Z3 unterschiedlich erfolgen. Beispielsweise kann im Gebiet Z2 die Erhebung der Maut mittels Ausgabe von Tickets an den Einfahrten und Auswertung dieser Tickets bei Zahlstellen an den Ausfahrten erfolgen, wobei der geschuldete Betrag dort in Bar entrichtet wird. Alternativ können auch so genannte elektronische Tickets oder Smart Tags verwendet werden. Dabei können auf dem elektronischen Ticket Informationen wie z.B. ein vorausbezahltes Guthaben oder ein das Fahrzeug 15 oder dessen Halter identifizierender Code gespeichert sein. Beim Passieren von Markiersendern 9 oder Kommunikationsgeräten 35, die z.B. im Bereich von Fahrstreifen 3, Fahrspuren 5 oder Standspuren 5' von Abschnitten 7 und/oder bei Einfahrten E und Ausfahrten A des Strassennetzes 1 lokalisiert sein können (Figuren 2 und 3), können diese Sender Informationen an das elektronische Ticket übermitteln oder von diesem auslesen. So kann beispielsweise ein auf dem Ticket gespeichertes Guthaben um einen gewissen Betrag reduziert oder der das Fahrzeug 15 identifizierende Code von einem Kommunikationsgerät 35 ausgelesen werden. Zur Informationsübertragung können z.B. DSRC-Mikrowellensender und/oder Infrarotsender vorgesehen sein. Deren Erfassungsbereich ist durch die Reichweite und ausgeprägte Richtcharakteristik der Sendekeulen 11 beschränkt. In Figur 7 ist ein Blockschema eines Kommunikationsgerätes 35 dargestellt. Es umfasst einen DSRC-Mikrowellensender, kurz Sendeteil 37 genannt, einen DSRC-Mikrowellenempfänger, kurz Empfangsteil 39 genannt, eine Datenverarbeitungseinheit 41 mit einem Datenspeicher 43 und eine Telekommunikationsvorrichtung, vorzugsweise einen GSM-Modul 29', für den Datenaustausch mit der zentralen EDV 31 der Erhebungsautorität bzw. Betreibergesellschaft 33 und eine vorzugsweise netzunabhängige Stromversorgung mit Akku 25' und Solarzellen 27'.

Im Gebiet Z3 kann die Erhebung der Maut beispielsweise mittels eines satellitenbasierten Systems zur Erkennung der Fahrzeugposition erfolgen. Die in den mautpflichtigen Fahrzeugen 15 angeordneten Erfassungsgeräte 13 ermitteln dabei anhand der Signale von geostationär angeordneten und/oder die Erde umkreisenden Satelliten die jeweilige absolute oder relative Fahrzeugposition und berechnen die auf mautpflichtigen Strassen 1 zurückgelegten Strecken.
Das Strassennetz 1 kann z.B. in digitaler Form im Erfassungsgerät 13 oder auf einem vom Erfassungsgerät 13 lesbaren Datenträger gespeichert sein.
Alternativ oder zusätzlich können an den Einfahrten E und Ausfahrten A und/oder entlang von Abschnitten 7 des Strassennetzes 1 Markiersender 9 oder Kommunikationsgeräte 35 angeordnet sein, welche den Erfassungsgeräten 13 in den Fahrzeugen 15 Signale zum Starten und Stoppen bzw. zum Ausführen der Streckenerfassung übermitteln.
Das Gebiet Z9 kann zum Beispiel eine Grossstadt sein, die Flächenmaut liegt. Im Gebiet Z9 wird zusätzlich zu dieser Flächenmaut eine Citymaut erhoben. Das Gebiet Z11 ist beispielsweise ein gebührenpflichtiger Tunnel, der innerhalb des Gebietes Z4 liegt, in welchem eine Streckenmaut von einer anderen Betreibergesellschaft 33 bzw. Erhebungsautorität erhoben wird.
In analoger Weise können Gebiete Z1, Z2,... Z11 definiert sein, in denen andere Gebührenarten erhoben werden, beispielsweise tageszeitabhängige Gebühren beim Befahren von Brücken, Parkgebühren in einem Parkhaus, Transportgebühren beim kombinierten Schienenverkehr (Verladen und Transportieren von Autos oder LKWs auf Eisenbahnwagen) oder beim Fahrzeugtransport mittels Fähren.
In den Figuren 4 bis 6 ist beispielhaft dargestellt, wie Markiersender 9 und Kommunikationsgeräte 35 z.B. auf mobilen Ständern seitlich von Fahrspuren 5 oder an fest installierten Galgen 19 oder Portalen 23 mit Trägerbalken 21 oberhalb der Fahrspuren 5 angeordnet sein können. Die Erfassungsgeräte 13 können z.B. seitlich oder in der Mitte im Bereich der oberen oder unteren Kante hinter der Frontscheibe 17 der Fahrzeuge 15 angeordnet sein. Sowohl die Erfassungsgeräte 13 als auch die Markiersender 9 und Kommunikationsgeräte 35 können GSM-Module 29, 29' umfassen. Diese ermöglichen die Kommunikation bzw. den Datenaustausch mit der zentralen EDV 31 der zugehörigen Erhebungsautorität bzw. Betreibergesellschaft 33.

Ein grundlegender Gedanke der Erfindung ist es nun, ein Fahrzeug- oder Erfassungsgerät 13 zu schaffen, mit dem die in verschiedenen Erhebungsgebieten Z1, Z2,... Z11 nach einem oder mehreren verschiedenen Verfahren durch eine oder mehrere Erhebungsautoritäten bzw. Betreibergesellschaften 33 (Fig.4) zu erhebenden Gebühren auf einfache Weise erhoben werden können.
Die Figuren 8 und 9 zeigen in schematischer Darstellung eine Ansicht und ein Blockschaltbild eines beispielhaften Fahrzeug- oder Erfassungsgerätes 13 mit einem Anzeigefeld 45 und einer oder mehreren Bedientasten 47 und/oder anderen Bedienelementen. Dieses Erfassungsgerät 13 kann in einer einfachen Ausgestaltung nur wenig grösser sein als eine Kreditkarte. Die Speisung kann über eine Batterie 49 mit vernachlässigbar kleiner Selbstentladung erfolgen, z.B. über eine Lithiumbatterie. Alternativ kann auch eine Speisung durch die Batterie bzw. den Akku des Fahrzeuges 15 vorgesehen sein. Auf dem Erfassungsgerät 13 kann im ersten Fall z.B. ein Erneuerungsdatum 50 aufgedruckt sein, bis zu welchem die Batterie 49 ausgewechselt oder das Erfassungsgerät 13 ersetzt werden muss. Nebst der Anzeige bzw. dem Anzeigefeld 45 und den Bedientasten 47 steht für die Kommunikation mit dem Benutzer ein akustischer Signalgeber 51 zur Verfügung. Über einen Sende- und Empfangsmodul, kurz S/E-Modul 53, mit angeschlossener Antenne 55 kann das Erfassungsgerät 13 Signale von Markiersendern 9 empfangen und mit Kommunikationsgeräten 35 kommunizieren.
Das Erfassungsgerät 13 kann in einer weiteren Ausgestaltung eine Schnittstelle zum Herstellen einer leitungsgebundenen oder alternativ einer drahtlosen Wirkverbindung mit dem Tachometer oder einem anderen Signalgeber aufweisen (keine Darstellung). Diese kann mechanisch oder elektronisch derart ausgebildet sein, dass die Wirkverbindung nur von einer autorisierten Fachperson aktiviert werden kann.

Solange es nicht im Sende- bzw. Erfassungsbereich eines Markiersenders 9 oder eines anderen, im gleichen, normierten Frequenzbereich von z.B. 5.8 GHz oder 900 MHz arbeitenden Senders ist, befindet sich das Erfassungsgerät 13 in einem Energiesparmodus. Sobald es in den Sendebereich eines Markiersenders 9 gelangt, schaltet es automatisch in einen ersten Arbeitsmodus um, in dem das Empfangen und Verarbeiten von Informationen möglich ist. Gelangt das Erfassungsgerät 13 in den Sendebereich eines Kommunikationsgerätes 35, so wechselt es in einen zweiten Arbeitsmodus, in dem zusätzlich zum Empfangen und Verarbeiten auch das Senden von Informationen möglich ist. Anschliessend, nach einer Verzögerungszeit von wenigen Sekunden nach dem Verlassen des Sendebereichs, wechselt das Erfassungsgerät 13 wieder in den Energiesparmodus. Wenn sich das Erfassungsgerät 13 in einem Gebiet befindet, in welchem Gebühren ausschliesslich auf Basis der Signale von Ortungssatelliten ermittelt werden, kann das Gerät 13 z.B. auch periodisch aus dem Energiesparmodus "geweckt" werden, um die jeweilige Position zu ermitteln.
Die Software zur Steuerung sämtlicher Funktionen des Erfassungsgerätes 13 ist in einem Programmspeicher 57 bzw. einer zentralen Verarbeitungseinheit CPU nichtflüchtig und änderbar hinterlegt. Das heisst, das Programm bleibt bei fehlender Stromversorgung oder beim Auftreten von Störsignalen erhalten. Das Programm oder einzelne Programmmodule können bei Bedarf durch ein neues Programm oder durch neue Programmmodule ersetzt werden.

Selbstverständlich können jederzeit Programmmodule oder - teile hinzugefügt, geändert oder gelöscht werden. Auf diese Weise können die Verarbeitungsvorschriften für die Daten der verschiedenen Mauterhebungsgebiete unabhängig voneinander modulartig gespeichert werden. Die Programmierung der CPU 57 kann z.B drahtlos über die Schnittstelle des S/E-Moduls 53 erfolgen. Insbesondere kann an speziell dafür ausgebildeten Kommunikationsgeräten 35 die Software des Erfassungsgerätes 13 teilweise oder vollständig aktualisiert oder mit neuen Programmmodulen ergänzt werden. Alternativ oder zusätzlich kann auch eine optische oder leitungsgebundene Schnittstelle oder eine Datenübertragung über den GSM-Modul 29' für die Programmierung der CPU 57 vorgesehen sein.
Die CPU 57 ist mit dem Anzeigefeld 45, den Bedientasten 47, der Batterie 49, dem Signalgeber 51, dem GSM-Modul 29 und dem S/E-Modul 53 verbunden. Eine weitere Verbindung besteht zu einem nichtflüchtigen Speichermedium bzw. Datenspeicher 59, z.B. einem Flash-Speicher oder EEProm.
Darin sind ein oder mehrere Schlüssel 60, beispielsweise 4 bis 8 Generationen von Schlüsseln 60, zum eindeutigen Erkennen von berechtigten Sendern, beispielsweise von Markiersendern 9 oder Sendern von Kommunikationsgeräten 35, und ein oder mehrere Authentifizierungscodes 61, mit denen sich das Erfassungsgerät 13 gegenüber einem Kommunikationsgerät 35 eindeutig als berechtigter Teilnehmer ausweisen kann, gespeichert. Diese und gegebenenfalls weitere Sicherheitsmassnahmen können Missbräuche des Mauterhebungssystems verhindern.
Im Datenspeicher 59 können Identifizierungscodes 80 bzw. Vergleichswerte für die Identifizierungscodes 80 hinterlegt werden. Aus diesen können die zugehörigen Erhebungsgebiete Z1, Z2,... Z11 und/oder die zugehörigen Erhebungsautoritäten 33 in eindeutiger Weise abgeleitet werden. Gewisse Daten wie Schlüssel 60 oder Authentifizierungscodes 61 können auch bei der Programmierung der CPU 57 im Datenspeicher 59 gespeichert werden.
Im Weiteren können im Datenspeicher 59 Daten 62 gespeichert werden, die für die Mauterhebung in verschiedenen Erhebungsgebieten Z1, Z2,... Z11 von Bedeutung sind. Solche Daten können über Schnittstellen wie z.B. den S/E-Modul 53 oder den GSM-Modul 29 von aussen in das Erfassungsgerät 13 übertragen und/oder innerhalb des Erfassungsgerätes 13 berechnet werden. Einige Beispiele solcher Daten 62 sind nachfolgend nicht abschliessend aufgeführt:
Vertragsstatus (Vorauszahlung oder Kredit) für die Mautabrechnung mit einer oder mehreren Betreibergesellschaften 33, Beträge von vorausbezahlten Gebühren, von vorausbezahlten Guthaben abgebuchte Mautgebühren, provisorische und definitive Restguthaben und Anzahl gefahrener mautpflichtiger Kilometer (bei Vorauszahlung), provisorische und definitive Anzahl gefahrene mautpflichtige Kilometer seit der letzten Abrechnung (bei Kreditabrechnung).
Provisorische Werte können z.B. innerhalb eines Erhebungsgebiets Z3 aufgrund von Informationen berechnet werden, welche das Erfassungsgerät 13 von Markiersendern 9 empfangen hat. Sie können zur Information des Fahrzeuglenkers während der Benutzung der Strasse 1 herangezogen werden. Die definitiven Werte werden aus Sicherheitsüberlegungen erst durch Kommunikationsgeräte 35 beim Verlassen des Strassennetzes 1 an das Erfassungsgerät 13 übermittelt und sind verschlüsselt. Selbstverständlich können definitive Werte auch direkt errechnet werden.
Weitere Daten 62, die im Datenspeicher 59 gespeichert werden können, sind z.B. Fahrzeuggewicht oder -volumen, Abgas- oder Emissionsklasse des Fahrzeuges 15, Kennzeichen oder Nummernschild des Fahrzeuges 15, momentane Anzahl Achsen des Fahrzeuges 15. Ausserdem können im Datenspeicher 59 auch Datensätze 62ᵢ gespeichert werden, die im Zusammenhang mit der Befahrung einzelner Abschnitte 7 stehen. Den gespeicherten Abschnittsnummern oder Erkennungscodes der befahrenen Abschnitte 7 können beispielsweise zugehörige Daten wie Streckenlänge, Datum und Uhrzeit der Befahrung sowie Tarifinformationen, die zur Zeit der Befahrung des jeweiligen Abschnittes 7 für das zugehörige Fahrzeug 15 gelten, zugeordnet werden. Eine Tarifklasse kann durch Wertebereiche eines Parameters oder eine Kombination von Wertebereichen mehrerer Parameter definiert sein. Als Parameter können beispielsweise Ort, Zeit, Gewicht, Volumen, Achszahl und Lärm- oder Abgasemission eines Fahrzeugs 15 genannt werden.
Die Zahl der Achsen eines Fahrzeuges 15 kann ändern, abhängig davon, ob ein Anhänger am Zugfahrzeug 15 angehängt ist oder nicht. Wenn Anhänger beispielsweise auf einem Rastplatz an- oder abgehängt werden, kann die Achszahl eines Fahrzeugs 15 auch dann ändern, wenn dieses das mautpflichtige Strassennetz 1 nicht verlässt.
Die Achsenzahl kann deshalb am Erfassungsgerät 13 vom Fahrer mit der Bedientaste 47 eingestellt oder geändert werden und wird im Anzeigefeld 45 angezeigt. Die Unterscheidung von Fahrzeugen mit und ohne Anhänger beim Speichern im Datenspeicher 59 kann beispielsweise durch Klassen oder Achsklassen des Parameters "Achsenzahl" festgelegt werden: Bis zu 3 Achsen = Achsklasse 1, 4 und mehr Achsen = Achsklasse 2. Selbstverständlich könnte anstelle der Achsklasse auch eine Gewichts-, Volumen- oder Längenklasse denselben Zweck erfüllen. Die Abgas- oder Emissionsklasse eines Fahrzeugs 15 kann beispielsweise aufgrund der Angaben in den amtlichen Fahrzeugpapieren definiert werden, wobei bis zu sechs Klassen unterschieden werden können.
Es liegt im Wesen der Erfindung, dass die Speicherung oder Hinterlegung von Daten im Datenspeicher 59 derart erfolgt, dass daraus in eindeutiger Weise das zugehörige Erhebungsgebiet Z1, Z2,... Z11 und/oder die zugehörige Erhebungsautorität 33 hervorgeht. Für unterschiedliche Erhebungsgebiete Z1, Z2,... Z11 können z.B. unterschiedliche Speicher-Adressbereiche vorgesehen sein. Alternativ können die zu speichernden Daten derart mit den digitalisierten Codes für die zugehörigen Erhebungsbereiche Z1, Z2,... Z11 verknüpft werden, dass z.B. die ersten oder letzten zehn Stellen den zugehörigen Erhebungsbereich Z1, Z2,... Z11 repräsentieren.

Bestehende Verfahren zur Maut- und Gebührenerhebung, die keine DSRC-Sender umfassen, und die zugehörigen Einrichtungen können in der Regel unabhängig von einer Ergänzung mit der nach dem erfindungsgemässen Verfahren arbeitenden Vorrichtung weiter benutzt werden. Alternativ können Einrichtungen, die z.B. rein auf dem GPS-System beruhen, oder solche, die bereits DSRC-Sender benützen, mit Identifizierungscodes 80 erweitert werden, wobei diese eindeutig das jeweilige Erhebungsgebiet Z1, Z2,... Z11 und/oder die jeweilige Erhebungsautorität kennzeichnen.

Vorzugsweise sind in jedem der Erhebungsgebiete Z1, Z2,... Z11 insbesondere an den Gebietsgrenzen Sender angeordnet, beispielsweise Markiersender 9 oder Sender von Kommunikationsgeräten 35, welche auch ein Empfangsteil 39 zum Empfangen von Signalen der Erfassungsgeräte 13 umfassen. Die Sender senden z.B. periodisch ohne oder mit kurzen Pausen dt₁ Informationspakete 75 (Figur 10) aus.
Jedes Informationspaket 75 beginnt mit einer Startsequenz 77, die den Beginn der Datenübertragung kennzeichnet, gefolgt von einer Autorisierungssequenz 79, die den Markiersender 9 eindeutig als zulässigen Markiersender 9 ausweist. Es folgt ein mehrstelliger Identifizierungscode 80, aus dem das zugehörige Erhebungsgebiet Z1, Z2,... Z11 und/oder die Erhebungsautorität 33 eindeutig ableitbar sind. Solche Identifizierungscodes 80 können z.B. von einer internationalen Vergabestelle in Analogie zu IP-Adressen vergeben werden. Der Identifizierungscode 80 kann alternativ z.B. auch Bestandteil der Autorisierungssequenz 79 sein. Im Weiteren kann z.B. ein Kennungscode mit einer Abschnittsnummer 81 folgen, die den Markiersender 9 und damit den zugehörigen Abschnitt 7 des Strassennetzes 1 innerhalb des Gebietes Z1, Z2,... Z11 eindeutig festlegen.
Der Kennungscode kann bei einer alternativen Ausgestaltung der Erfindung so ausgebildet sein, dass er gleichzeitig die Funktion des Identifizierungscodes 80 hat. Im anschliessenden Informationsblock 83 können Angaben, die im Bereich dieses Markiersenders 9 relevant sind, übermittelt werden. Eine Abschlusssequenz 85 kennzeichnet das Ende des Informationspaketes 75.
Der Informationsblock 83 kann z.B. im Erhebungsgebiet Z3 für eine Streckenmaut folgende Angaben umfassen:
Streckenlänge 87 des zugehörigen Abschnittes 7 und Gebühr- oder Tarifangaben 89 für alle festgelegten Tarifklassen, also beispielsweise für alle Kombinationen von Achsklassen und Abgasklassen. Alternativ können die Tarifangaben 89 auch durch je einen Wert für jeden der Parameter der Tarifklassen erfolgen. Zusätzlich kann der Informationsblock 83 auch Angaben über das aktuelle Datum und die Uhrzeit enthalten (in Figur 10 nicht dargestellt).

Die Identifizierungscodes 80 können hierarchisch abgestuft sein, sodass eine Verschachtelung verschiedener Erhebungsgebiete Z1, Z2,... Z11 möglich ist, wobei sich aus einem untergeordneten Identifizierungscode 80 automatisch auch die zugehörigen übergeordneten Identifizierungscodes 80 ergeben. Wenn ein Erfassungsgerät 13 ein lesbares Signal mit einem Identifizierungscode 80 empfängt, prüft es, ob die Verarbeitungsvorschriften bzw. Programm-Module und Daten für das oder die zugehörigen Erhebungsgebiete Z1, Z2,... Z11 im Programmspeicher 57 bzw. Datenspeicher 59 hinterlegt sind. Ist dies nicht der Fall, wird der Fahrer z.B. über eine Nachricht auf der Anzeige 45 des Erfassungsgerätes 13 aufgefordert, die Software zu aktualisieren. Eine entsprechende Aufforderung kann auch ergehen, wenn im Erfassungsgerät 13 nicht die aktuellste Softwareversion gespeichert ist. Dies kann beispielsweise über eine Prüfsumme festgestellt werden.

Falls die erforderlichen Programm-Module und Daten für das bzw. die aktiven Gebiete Z1, Z2,... Z11 vorhanden sind, werden die vom Sendeteil 37 übermittelten Daten entsprechend den Anweisungen dieser aktivierten Verarbeitungsvorschriften im Erfassungsgerät 13 weiterverarbeitet. Das Erfassungsgerät 13 speichert die vom Sendeteil 37 übermittelten Daten und/oder durch Weiterverarbeitung dieser Daten gewonnene Daten wie z.B. den kumulierten geschuldeten Betrag innerhalb eines aktiven Streckenmautgebietes Z1, Z2,... Z11 im Datenspeicher 59 in der Weise, dass eine eindeutige Zuordnung zum zugehörigen aktiven Erhebungsgebiet Z1, Z2,... Z11 möglich ist.
Alternativ oder zusätzlich zur hierarchischen Struktur der Identifizierungscodes kann ein Statusbit vorgesehen sein, welches z.B. bei der Einfahrt des Fahrzeuges 15 in das Erhebungsgebiet Z1 den Status für dieses Gebiet Z1 von passiv auf aktiv wechselt und die zugehörige Routine zur Verarbeitung der Daten entsprechend den Vorgaben für dieses Flächenmautgebiet Z1 aktiviert. Beim Verlassen des Gebietes Z1 übermittelt dann der an der Gebietsgrenze stationierte und nur im Bereich der Ausfahrtspuren bzw. in Ausfahrtrichtung wirksame Sender in anologer Weise ein Deaktivierungsbit für das zuvor befahrene Gebiet Z1.

Grundsätzlich können die Kommunikationsprotokolle auch in anderer Weise definiert sein, als dies vorgängig beschrieben wurde. Dies gilt auch für die im Informationsblock 83 zu übertragenden Daten. So kann z.B. bei der Einfahrt in ein Parkhaus die Anfangszeit und eine tageszeitlich gestaffelte Gebührentabelle und bei der Ausfahrt die Endzeit der Parkdauer an das Erfassungsgerät 13 übermittelt werden. Daraus berechnet die zugehörige Routine im Erfassungsgerät 13 die geschuldete Parkgebühr.

Somit können erfindungsgemässe Erfassungsgeräte 13 zur Maut- und Gebührenerhebung in mehreren Erhebungsgebieten Z1, Z2,... Z11 eingesetzt werden. Beim Verlassen eines Gebietes Z1, Z2,... Z11 bzw. beim Eintritt in ein anderes Gebiet Z1, Z2,... Z11 wird die Erhebung der Gebühren für das jeweilige Gebiet Z1, Z2,... Z11 automatisch gestoppt bzw. unterbrochen oder aktiviert.

Es ist möglich, dass in einem Teil der Gebiete Z1, Z2,... Z11 Gebühren per Vorauszahlung und in einem anderen Teil per Kreditabrechung erhoben werden. So kann beispielsweise eine in das Erfassungsgerät 13 eingeschobene Cash-Karte mit einem vorausbezahlten Guthaben oder in analoger Weise eine Kreditkarte für die Abrechnung benutzt werden. Wenn der Fahrzeughalter bei einer Erhebungsautorität 33 registriert ist und die erforderlichen Daten im Erfassungsgerät 13 gespeichert sind, kann der Fahrzeuglenker am Erfassungsgerät 13 jeweils die gewünschte Erhebungsart einstellen oder ändern.

Das Erfassungsgerät 13 kann im Weiteren eine von ausserhalb des Fahrzeuges 15 sichtbare Störungsanzeige umfassen (keine Darstellung). Wenn das Erfassungsgerät 13 aufgrund der erfassten Informationen feststellt, dass ein Fehler vorliegt, so kann die Störungsanzeige dies z.B. durch Anzeige eines leuchtenden Fehlerzeichens nach aussen sichtbar machen.

## Patentansprüche

1. Verfahren zur automatischen Mauterhebung bei mautpflichtigen Fahrzeugen (15) für die Benutzung von Verkehrswegen (1) in mehreren mautpflichtigen Gebieten (Z1, Z2,... Z11), wobei Erfassungsgeräte (13), die von den Fahrzeugen (15) mitgeführt werden, in einem dieser Gebiete (Z1, Z2,... Z11) Daten für die Gebührenerhebung verarbeiten, **dadurch gekennzeichnet, dass** die Erfassungsgeräte (13) auch in weiteren der Gebiete (Z1, Z2,... Z11) Daten für die Gebührenerhebung verarbeiten, und dass die Verarbeitung der Daten in Abhängigkeit der Gebietszugehörigkeit erfolgt.

2. Verfahren nach Anspruch 1, **dadurch gekennzeichnet, dass** in mindestens einem der Gebiete (Z1, Z2,... Z11) im Bereich der Verkehrswege (1) Sender mit beschränkter Reichweite angeordnet sind und dass die Erfassungsgeräte (13) Daten von diesen Sendern empfangen und entsprechend den für dieses Gebiet (Z1, Z2,... Z11) vorgesehenen Verarbeitungsvorschriften weiterverarbeiten.

3. Verfahren nach Anspruch 2, **dadurch gekennzeichnet, dass** die Sender periodisch oder kontinuierlich Informationspakete (75) aussenden, wobei diese Informationspakete (75) Daten umfassen, aus denen das jeweils zugehörige Gebiet (Z1, Z2, ... Z11) und/oder die jeweils zugehörige Erhebungsautorität eindeutig ableitbar sind.

4. Verfahren nach Anspruch 3, **dadurch gekennzeichnet, dass** die Informationspakete (75) Daten umfassen, die eine eindeutige Identifizierung der jeweiligen Sender oder Senderstandorte ermöglichen.

5. Verfahren nach einem der Ansprüche 2 bis 4, **dadurch gekennzeichnet, dass** die Erfassungsgeräte (13) von den Sendern empfangene Daten und/oder durch Weiterverarbeitung dieser Daten gewonnene Daten derart in einem oder mehreren Speichermedien (59) speichern, dass aus den gespeicherten Daten oder aus der Art der Speicherung der Daten die jeweils zugehörigen Gebiete (Z1, Z2,... Z11) und/oder Erhebungsautoritäten eindeutig ableitbar sind.

6. Verfahren nach einem der Ansprüche 2 bis 5, **dadurch gekennzeichnet, dass** im Erfassungsgerät (13) für mehrere Gebiete (Z1, Z2, ... Z11) individuelle Verarbeitungsvorschriften gespeichert werden.

7. Verfahren nach einem der Ansprüche 2 bis 6, **dadurch gekennzeichnet, dass** das Erfassungsgerät (13) Daten entsprechend ihrer Zugehörigkeit zu einem oder mehreren Gebieten (Z1, Z2,... Z11) in unterschiedlicher Weise verarbeitet.

8. Verfahren nach einem der Ansprüche 2 bis 7, **dadurch gekennzeichnet, dass** im Bereich der Grenzen eines Gebietes (Z1, Z2,... Z11) angeordnete Sender die Fahrzeuggeräte (13) dazu veranlassen, beim Einfahren in das jeweilige Gebiet (Z1, Z2,... Z11) die zugehörigen Verarbeitungsvorschriften zu aktivieren und beim Verlassen dieses Gebietes (Z1, Z2,... Z11) wieder zu deaktivieren.

9. Vorrichtung zur Durchführung des Verfahrens nach einem der Ansprüche 2 bis 8, **dadurch gekennzeichnet, dass** die Sender je einen Datenspeicher (43) umfassen, in dem ein Identifikationscode (80), aus welchem das zugehörige Gebiet (Z1, Z2,... Z11) und/oder die zugehörige Erhebungsautorität (33) eindeutig herleitbar ist, gespeichert oder speicherbar ist.

10. Vorrichtung zur Durchführung des Verfahrens nach einem der Ansprüche 1 bis 8, **dadurch gekennzeichnet, dass** die Erfassungsgeräte (13) einen Datenspeicher (59) und/oder einen Programmspeicher (57) umfassen, in welchem mehrere Identifikationscodes (80) oder Vergleichswerte für Identifikationscodes (80) speicherbar sind.

11. Vorrichtung nach Anspruch 10, **dadurch gekennzeichnet, dass** im Programmspeicher (57) unterschiedliche Verarbeitungsvorschriften speicherbar oder gespeichert sind, wobei diese in eindeutiger Weise je einem Identifikationscode (80) zugeordnet sind.
